# EUROPÄISCHE PATENTSCHRIFT

(11) **EP 1 333 945 B1**
(45) Veröffentlichungstag und Bekanntmachung des Hinweises auf die Patenterteilung: **11.01.2006**
(21) Anmeldenummer: 01996439.4
(22) Anmeldetag: 19.11.2001
(51) Int. Cl.: B21D 51/32

(54) **LANGZEITSTABILITÄT EINES FÜLLGUTS IN EINER ZWEITEILIGEN GETRÄNKEDOSE**
LONG TERM STABILITY OF FILLINGS IN A TWO PIECE BEVERAGE CONTAINER
STABILITE A LONG TERME D'UNE SUBSTANCE DE REMPLISSAGE CONTENUE DANS UNE BOITE-BOISSON EN DEUX PARTIES

(30) Priorität: 17.11.2000 DE 10057142
(43) Veröffentlichungstag der Anmeldung: 13.08.2003
(73) Patentinhaber: Ball Packaging Europe GmbH, 40880 Ratingen (DE)
(72) Erfinder: KUTSCHAN, Reinhard, 38239 Salzgitter (DE); KOEPPE, Sabine, 53572 Unkel (DE); NOLL, Werner, 56412 Huebingen (DE); KRAUSE, Jens, 51580 Reichshof (DE)
(74) Vertreter: Leonhard, Frank Reimund
(86) Internationale Anmeldenummer: PCT/DE2001/004295
(87) Internationale Veröffentlichungsnummer: WO 2002/040192

(56) Entgegenhaltungen:
- EP-A- 0 108 701
- WO-A-96/17031
- CH-A- 669 574
- DE-A- 4 229 923
- FR-A- 2 499 092
- FR-A- 2 720 305
- FR-A- 2 739 354
- US-A- 3 986 629
- US-A- 4 089 283
- US-A- 6 129 494

## Beschreibung

Die Erfindung befaßt sich mit Metallrümpfen von zweiteiligen Dosen und deren Herstellung sowie deren Verträglichkeit, langzeitig Füllgüter aufzunehmen, ohne daß diese Füllgüter eine Verschlechterung ihrer Qualität (ihres Geschmacks) erleiden.

Die Erfindung bezieht sich spezifisch auf zweiteilige Metalldosen, bestehend aus einem Metallrumpf und einem Deckel, wobei die Metallkörper heute zumeist im Abstreckverfahren hergestellt werden und anschließend ihre für eine Falzbildung am oberen Rand geeignete Form und Geometrie erhalten.

Es ist im Stand der Technik eine Lösung vorgeschlagen worden, den Dichtungswerkstoff (Compound) im Falzbereich mit einer Komponente an Gleitmittel auszustatten, um beim Verschließvorgang ein gegenseitiges Reiben eines "Rumpfhakens" und eines "Deckelhakens" zu reduzieren, so daß eine Beschädigung der Oberfläche des lackierten Blechs bei der Falzbildung herabgesetzt werden kann, vgl. **EP-B 794 989** (Schmalboch-Lubeca), dort Absatz [09]. Diesen Schadstellen maß man es maßgebend bei, daß sie eine Quelle der Abgabe von Metallionen sind, die in die Füllgüter, insbesondere Flüssigkeit übertreten und dabei den Geschmack beeinträchtigen. Die Praxis und weitere intensive Versuche haben gezeigt, daß eine solche Gestaltung des Compounds nicht immer ausreichend ist und weitere Quellen von Geschmacksveränderungen vorliegen, die hinsichtlich ihrer Herkunft (Ursache) bislang nicht ermittelt werden konnten.

Man geht dabei davon aus, daß ein hohler Metallkörper aus Aluminiumblech in der Regel einen sehr kompakten Falz realisieren kann. Beispiele eines kompakten Falzes werden in der Figurenbeschreibung erläutert. Demgegenüber neigt ein Metallkörper aus Stahlblech zu einem inhärent stärkeren Federungseffekt, so daß hier eine Ausbildung zu einem loseren (nicht so kompakten) Falz befürchtet werden muß. Insbesondere tritt die Lagerzeit hinzu und während dieser Zeit bildet sich unter der Wirkung des Innendrucks auch ein kompakter Falz zu einem schlechteren (weniger kompakten) Falz aus. Der Zugang für das Füllgut zum Falzbereich wird damit erleichtert und es steigt das Risiko der Metallabgabe.

Unter einem kompakten Falz versteht man maßgebend die räumliche Nähe, insbesondere das enge Anliegen von zwei Abschnitten in der Nähe des eigentlichen Falzes, namentlich der oberen Rumpfwand und der vertikal orientierten Deckelwand, meist "chuck wall" genannt. Ein stärkeres Beabstanden dieser beiden Wände sorgt für einen leichteren Zutritt des Füllgutes zum Dichtungsbereich des Falzes.

Trotz eines kompakten Falzes kommt es in der Praxis immer wieder zu Veränderungen der Qualität des Füllgutes.

Die Erfindung hat sich **die technische Aufgabe** gestellt, die Langzeitstabilität von Füllgütern in zweiteiligen Dosen (insbesondere Getränkedosen) weiter zu verbessern.

Vorgeschlagen wird dazu eine Beschichtungslage, insbesondere aus Lack, die im Falzbereich stärker betont ist, als sie im Stand der Technik bislang realisiert wurde (Anspruch 1, 24 bzw. Anspruch 30). Der Falzbereich wurde im Stand der Technik zumeist von einer Lackauflage ausgenommen oder hinsichtlich der Stärke des Lackauftrags vernachlässigt, nachdem am oberen Ende des Rumpfes mit einem "Overspray" gerechnet werden mußte, bei einem Sprühauftrag des Lacks auf die Innenfläche des Rumpfes. Das Vermeiden des "Oversprays" läßt sich am leichtesten dadurch realisieren, daß der Schwerpunkt des Volumen- oder Gewichtsanteils des aufgesprühten Lacks in den unteren Teil verlegt wird oder zumindest der obere Randbereich des Metallrumpfes nicht betont oder nur parasitär mit Lack besprüht wird. Im Inneren bildet sich dabei eine für eine Langzeitstabilität des Füllgutes ausreichend starke Lackauflage im Körperbereich (dem Wandbereich) und im Bodenbereich, der den unteren Abschluß des Wandbereiches zur Ausbildung des Rumpfes darstellt.

Die Mindeststärke im Falzbildungsbereich wird gemäß der Erfindung durch eine Balance-Veränderung der Volumen- oder Gewichtsverteilung des Lacks erreicht. Ein stärkerer Anteil des Gewichtes oder des Volumens, das für eine gegebene Größe und Höhe einer Getränkedose (beispielsweise 0,3 l, 0,5 l oder 0,2 l) verwendet wird, wird zum Falzbildungsabschnitt hin verlagert, aus dem mit mechanischer Umformung (Falzen) der Falz zwischen Deckelrand und Rumpfende entsteht.

Es werden zudem mehrere Varianten vorgeschlagen, mit denen eine solche neu orientierte Verteilung auch unter Vermeidung des "Oversprays" realisiert werden kann. Selbst wenn aber ein "Overspray" in Kauf genommen wird, werden Maßnahmen vorgeschlagen, dieses "Overspray" aufzufangen, durch umfängliche Filter, um jedenfalls eine verbesserte Stärke der Beschichtungslage im Falzbildungsabschnitt zu erhalten.

Der Begriff des Falzbildungsabschnitts wird so verstanden, daß damit derjenige Bereich oberhalb des Körperbereichs des Metallrumpfs gemeint ist, aus dem - zumindest teilweise - beim Verschließen des Metallrumpfes mit einem zugehörigen Verschlußdeckel der Falz der Getränkedose entsteht. Zuvor wurde das Füllgut eingefüllt, zumeist ein Getränk, wie Bier, Softdrink oder andere Flüssigkeiten (Anspruch 12, 13).

Das Auftragen der Beschichtung kann durch Sprühen erfolgen (Anspruch 16). Es kann eine gesonderte Sprühdüse für den Falzbildungsabschnitt verwendet werden. Statt einer gesonderten Sprühdüse kann auch eine Sprühdüse mit einer geänderten Gewichtsverteilung im Sprühstrahl Anwendung finden, so daß ein höherer Gewichtsanteil den oberen Rand des metallischen Rumpfes erreicht, zur stärkeren, deutlicheren oder hinsichtlich der Gleichmäßigkeit der Oberfläche verbesserten Beschichtung in demjenigen oberen Bereich des Rumpfes, aus dem zumindest teilweise ein mechanisch klemmender Falz mit einem Randbereich des eingesetzten Deckels gebildet wird.

Die Lackschicht im Falzbildungsabschnitt, der einen Flanschbereich und einen im wesentlichen zylindrischen Bereich besitzt, anschließend übergehend in einen Neck-Bereich, der nach radial auswärts geneigt ist und in einer sanften Krümmung in den zylindrischen Bereich übergeht, ist (im Mittel) mit einer Stärke von mindestens 8 µm, insbesondere mindestens 10 µm und darüber versehen.

Die Lackschicht im Flanschbereich des Rumpfes kann dabei auch eine prozentual stärkere Dicke, als die Lackschicht im Körperbereich besitzen. Diese im Mittel vorgesehene Verstärkung der Deckschicht im Flanschbereich ist zumindest 30 %, bevorzugt 40 % stärker, als im Körperbereich.

Werden zwei Necking-Bereiche an beiden Enden des Rumpfes verwendet, gilt die entsprechende Beschreibung auch für diese Gestaltung der Endbereiche, wobei der eine Bereich, zumeist der Boden-Aufstandsbereich mit einem "rim" und einem sich nach innen aufwärts wölbenden "dome" ist, als Ausdruck einer zweiteiligen Getränkedose, die nur auf der einen Seite einen Deckel unter Bildung eines Falzes im Randbereich besitzt.

Die Hals-Einformungsvorgänge können entweder als Spin-Necking oder Die-Necking mit Stempelumformungen erfolgen.

Je nachdem, welcher der Einhalsvorgänge verwendet wird, kann eine Lackauflage auf der Innenwand des Rumpfes vor oder nach dem Einhalsvorgang vorgesehen sein. Beim Die-Necking erfolgt zunächst eine erste Auflage im nicht eingeformten Zustand an dem zylindrischen Rumpf. Anschließend wird das Einziehen vorgenommen durch Stempelumformung. Es erfolgt das Ausbilden eines lateral auskragenden Flansches im Falzbildungsabschnitt. Anschließend kann eine weitere Lackauflage aufgetragen werden. Zwei Lackauflagen sind für Getränkedosen mit Softdrink-Inhalt vorgesehen.

Findet das Spin-Necking statt, so wird zunächst mechanisch durch eine von außen einwirkende Rollenbewegung im oberen Neck-Abschnitt umgeformt, um die zylindrische Dose in diesem Bereich einzuformen. Anschließend wird der Flansch ausgebildet, der zur Bildung des Falzes dient. Im Anschluß an die Flanschbildung wird der Lack aufgetragen. Es können zwei Lackauflagen hier nacheinander aufgetragen werden, nach einer mechanischen Einformung.

Wird nur eine Lackauflage vorgesehen, kann das in beiden Einhals-Vorgängen an der jeweils genannten Stelle des ersten Lackauftrages erfolgen.

Die Lackauflage im Falzbildungsbereich hat eine Mindestbreite und eine Mindesthöhe. Sie hat eine flächige Erstreckung hinsichtlich der Mindeststärke, selbst wenn bestimmte Stellen durch Risse oder Brüche der Lackschicht eine hypothetisch angenommen geringere lokale Stärke besitzen würden. Solche Zustände sollen die beanspruchte "flächige Mindeststärke" des Lacks nicht betreffen. Selbiger ist hinsichtlich einer sich flächig erstreckenden Mindeststärke zu verstehen.

Die Mindeststärke des Lacks schützt bei Rauhigkeiten des metallischen Untergrunds vor einem Druchdringen durch den Lack oder einer zu starken Reduzierung der Lackstärke.

Die Mindeststärke kann auch vor Haftungsproblemen schützen, die bei mechanischer Belastung - dem Ausbilden des Falzes durch mechanisches Umformen - zum Reißen des Lacks führen würden, wenn selbiger in einer zu dünnen Schicht im Falzbildungsabschnitt vorgesehen ist.

Schließlich schützt die Mindeststärke des Lacks auch vor Durchdringen von Rissen durch die gesamte Lackschicht und begrenzt so die Anzahl derjenigen Stellen im Falzbildungsbereich, bei denen metallische Untergründe - sei es auch nur an linienförmigen Rißstellen zutage treten. Diese drei Wirkungen können einzeln, wie auch kombiniert in einer beliebigen Zusammenstellung auftreten.

Erfindungsgemäß erhält der Doseninhalt praktisch keinen Zugang zu einem metallischen Untergrund im Falzbildungsbereich, insbesondere im Flanschbereich, der der stärksten mechanischen Verformung bei der Falzbildung unterliegt.

Erreicht wird eine solche Beschichtung mit einer Sprühanordnung als Maschinenanordnung, die hier gesondert herausgestellt werden soll, bei der die Innenwand des Rumpfes (die Innenwand und der Flanschbereich im geneckten Zustand oder der obere Abschnitt des Getränkedoserumpfes in einem noch nicht eingehalsten Zustand) belegt wird. Die Sprühanordnung sorgt dafür, daß ein größerer Anteil an Volumen oder Gewicht des Lacks in den Falzbildungsbereich gelangt, als es im Stand der Technik bislang der Fall war. Dazu kann der Sprühauftrag in seinem Winkel reduziert werden und betont auf den Falzbildungsabschnitt ausgerichtet sein, insbesondere den Krümmungsbereich, der zwischen Flansch und im wesentlichen zylindrischen Abschnitt des Falzbildungsabschnitts liegt. Dazu kann eine gesonderte Düse vorgesehen sein, die als Flachstrahldüse bei einem sich drehenden Metallkörper die Beschichtung im Falzbildungsabschnitt vomimmt. Selbiges ist mit oder ohne Flansch möglich, also auch bei einem zylindrischen Abschnitt, wenn die Flanschbildung danach erfolgt.

Der Abschnitt am oberen Rand der Dose, der eine stärkere Beschichtung erhält, kann mehrfach, zum Beispiel zwei- oder dreimal beschichtet werden. Das Verfahren der zusätzlichen Lackierung kann auch auf ggf. vorlackierte Metalloberflächen angewendet werden. Es ist dabei möglich, die zusätzliche Lackierung im Falzbildungsbereich vor oder nach der Lackierung der Innenwand des Rumpfes durchzuführen. Bevorzugt wird nach der Gesamtlackierung der Innenfläche lackiert. Existiert keine vorgelagerte Lackschicht, so kann die gesamte Innenlackierung der Dose in einem Verfahrensschritt vorgenommen werden, wie oben beschrieben durch Einstellen der Gewichtsverteilung an Sprühköpfen oder durch einen zusätzlichen Sprühkopf.

Es können für die Beschichtung handelsübliche Doseninnenlacke eingesetzt werden. Dazu gehören Lacke auf Basis ggf. modifizierter Epoxidharze oder Kombinationen daraus. Bevorzugt sind zähelastische Lacke (Anspruch 19, 33). Diese Lacke haben eine Polymerbasis, die in ihrer Hauptkomponente eine teilkristalline Struktur aufweisen. Bevorzugt sind Lacke mit einem Anteil an PET (Anspruch 14). Werden solche Lacke eingesetzt, können die Lackauflagen auf bis zu 8 µm im Falzbildungsbereich in einem flächigen Abschnitt herabgesetzt werden, während bei üblichen Lacken handelsüblicher Natur die Stärke im besagten Abschnitt bevorzugt mehr als 40 % stärker als die Lackstärke an der Innenwand ist und oberhalb von 10µm, 12µm oder 15µm liegt, bei einer Lackdichte auf der Innenwand des Körperbereichs von zwischen 5,5µ bis 6µ, hinauf bis unter 10µm.

Wird eine Beschichtung durch eine Walze, eine an der Oberfläche nachgiebige Walze vorgenommen, so bewegen sich die Dosenrümpfe mit ihrer Öffnung nach unten gerichtet und einem ausgebildeten Flanschabschnitt an der Walze vorbei, die bei ihrer Drehbewegung einen zusätzlichen Lackauftrag im Falzbildungsabschnitt bewirkt, wodurch die Stärke (Dicke) dieses Lacks in diesem Bereich vergrößert wird. Von der Funktion her kann auf handelsübliche Rim-Coater verwiesen werden, die mit dieser Technik in der Regel den unteren Bodenrand am geschlossenen Ende einer zweiteiligen Dose von außen beschichten. Die Gummituch-Walze als Beispiel einer elastisch nachgiebigen Walze wird von einer Übertragungswalze mit Fluid belegt, die ihrerseits in ein Bad aus Lack zumindest abschnittsweise eingreift.

Geht man von bekannten Volumenverteilungen aus, ergibt sich bei handelsüblichen Lacken eine Lackmenge über das spezifische Gewicht. Die Gewichte sind für Dosenrümpfe des Volumens 150 ml für die erste und zweite Spritzung 125 mg, für ein Volumen von 200 ml ein Gewicht von im wesentlichen 145 mg und für Volumen bei 250 ml bei einem Gewicht von 165 mg, jeweils pro Spritzung bei zwei aufeinanderfolgenden Auftragsvorgängen durch Sprühen mit Flachstrahldüsen.

Werden Dosen mit größerer Höhe oder Größe verwendet, beispielsweise 330 ml oder 500 ml, so werden Gewichte von 160 mg bzw. 240 mg pro Sprühvorgang bei zwei Spritzungen eingesetzt. Diese Volumen können auch weiterhin verwendet werden, wenn ein größerer Anteil des Gewichts (oder des Volumens) in den Bereich verlagert wird, aus dem der Falz beim Verschließen geformt wird.

**Beispiele** erläutern und ergänzen die Efindung.
- **Figur 1**: veranschaulicht einen fertigen Falz, bei dem ein Randabschnitt eines Deckels 2 und ein oberer Endabschnitt des Dosenrumpfes 1 mechanisch miteinander verformt worden sind, unter Ausbildung einer festen Verbindung. Deckel und Rumpf sind nur abschnittsweise dargestellt, nachdem der übrige Teil des metallischen Behälters bekannt ist.
- **Figur 2**: veranschaulicht eine Falzbildung vor dem mechanischen Verschließen, mit einem Flansch 1 a, einem Krümmungsbereich 1k sowie einem im wesentlichen zylindrischen Abschnitt 1b,1c an dem Dosenrumpf und einem Deckelhaken 2b mit einem gekrümmten äußeren Endabschnitt 2a. Falls ein Neck-Bereich vorgesehen ist, ist dieser bei 1d angedeutet, durch radiales Einformen eines oberen Wandabschnitts, der im wesentlichen zylindrisch ist. Auch hier ist der Deckel 2 gezeigt, der eine Kemwand oberhalb des inneren Radius r und den Beginn eines Deckelspiegels ab 2a besitzt.
- **Figur 3**: veranschaulicht eine starke Ausschnittsvergrößerung des Flansches 1a mit Krümmungsbereich 1 k, sowie zylindrischem Abschnitt 1 b, die den Falzbildungsabschnitt definieren. Der Flansch als solches hat ein äußeres Ende 1 e', das nach seitlich aufwärts ragt, bevor der Falz verschlossen wird. Eingezeichnet ist eine Lackauflage 40 mit verschiedenen Abschnitten 45,44,41,42 und 43, die später näher erläutert werden.
- **Figur 4**: veranschaulicht in axialem Schnitt eine Getränkedose mit einem Dosenrumpf, der einteilig ausgebildet ist. Es ist ein Körperbereich 9 vorgesehen, ein umlaufender Rim 12, auf dem die Dose steht und ein innerer Dome 11. Die im wesentlichen zylindrische Wand, die hier stark verkürzt dargestellt ist, hat eine zylindrische Wand 1w, die bis zum Neck- Bereich 8 führt. Dieser Neck-Bereich führt über einen zylindrischen Abschnitt zum Flansch, wobei der gesamte Bereich oberhalb des Necks 8 als Falzbildungsabschnitt 7 bezeichnet werden soll. In der linken Hälfte der Figur 4 ist ein eingehaltster Dosenkörper gezeigt, während im rechten Abschnitt, bezogen auf die Mittelebene der Mittelachse 100 ein noch nicht eingeformter zylindrischer Wandabschnitt 19 gezeigt ist, dessen oberer Abschnitt 1v später eingeformt oder verändert wird oder unverändert verbleibt. Eingezeichnet sind Düsen 30,31, die eine Beschichtung vornehmen, die später näher erläutert wird.
- **Figur 4a**: ist eine Ausschnittsvergrößerung eines Wandstücks 1w mit einer Innenauflage 39 aus Lack, deren Dicke d0 ersichtlich ist.
- **Figur 5**: zeigt ein Beispiel eines Transportbandes 59, auf dem ein Dosenkörper 1 mit seiner Öffnung nach unten zeigend in Längsrichtung bewegt wird. Er wird von einer Walze 50 beschichtet, die Lack aus einem Bad 55 aufträgt. Dieser Lack wird im Flanschbereich 1a auf dessen im wesentlichen nach innen zeigende Wand aufgetragen. Die Dosen werden mit ihrem domförmigen Boden 11 entweder durch Magnetkraft oder Vakuum an dem Transportband 59 gehalten.
- **Figur 6**: veranschaulicht eine große Ausschnittsvergrößerung eines Metallblechs, dessen Oberfläche stark aufgerauht ist. Die Aufrauhungen zeigen, daß die aufgetragene Lackschicht 40 an mehreren Stellen wesentlich dünner erscheint, aber in ihrer Gesamtdicke d noch immer so stark ist, daß sie keine offensichtlichen Durchdringungen größerer Fläche durch die Unebenheit der Blechoberfläche erfährt. Eine hypothetisch eingezeichnete Lackdicke 40', die in der Stärke dx deutlich geringer ist, würde von unebenen metallischen Stellen durchdrungen werden, die dabei frei zutage liegen. Die eingezeichnete Blechstärke zwischen 180 und 220 µm entspricht heute gängigen Blechstärken von abgestreckten Dosenrümpfen, wobei anzumerken ist, daß die hier eingezeichnete Lackstärke stark vergrößert worden ist und auch die Unebenheiten 1* der Oberfläche stark vergrößert dargestellt sind, um das Prinzip der Lackdurchdringung im Flanschbereich (Falzbildungsabschnitt) zu erläutern.
- **Figur 6a Figur 6b**: veranschaulichen zwei Falzgeometrien im geschnittenen Zustand, einmal mit einem sehr kompakten Falz, bei dem die Kemwand und ein zylindrischer Abschnitt des Falzbildungsabschnitts des Rumpfes eng beieinander liegen. Die Figur 6b veranschaulicht eine lose Falzgeometrie, bei der die beschriebenen Wände stark voneinander beabstandet sind und einen keilförmigen Zwischenraum zwischen sich beherbergen.

**Figur 1** veranschaulicht einen Querschnitt eines fertigen Falzes, bei dem ein Randabschnitt 2* eines Deckels 2 und ein oberer Endabschnitt (oberhalb von 1c) des Dosenrumpfes 1 mechanisch miteinander verbunden sind, unter Verformung eines Deckelhakens und eines Rumpfhakens aus der Darstellung der **Figur 2** zur Ausbildung eines fertigen Falzes nach Figur 1. Der Deckel 2 und der Rumpf 1 sind nur abschnittsweise dargestellt, nachdem der übrige Teil des metallischen Behälters bekannt ist und hier nicht näher erläutert werden soll, vielmehr auf den Stand der Technik insoweit Bezug genommen werden kann. Dazu gehört zur Gestaltung des Deckelprofils auch die Möglichkeit, eine Umfangsnut vorzusehen, wie sie innerhalb von 2a gezeigt ist, oder den Deckelrand ohne eine solche Nut in einen Deckelspiegel überleiten zu lassen. Radial außerhalb dieser Spiegelgestaltung mit ggf. einer Umfangsnut des Radius r befindet sich der Randabschnitt 2* des Deckels mit einem Deckelhaken 2b,2a. Oberhalb des noch zylindrischen Abschnittes 1c am Rumpf, der axial unterhalb davon in einen Halsbereich 1d überleitet und oberhalb des zylindrischen Abschnittes 1 c in einen Rumpfhaken 1b,1k und 1a (und 1e) überleitet. Der Krümmungsabschnitt 1 k liegt zwischen den beiden Abschnitten 1a und 1b, wovon der Abschnitt 1 b etwa zylindrisch ist und der Abschnitt 1a etwa radial verläuft. Das radial äußere Ende des radial verlaufenden Abschnitts 1e ist 1e'.

Der Deckelhaken ragt mit seinem Randflansch 2b und seinem ein einwärts gekrümmten Endabschnitt 2a über den Rumpfhaken 1 b,1 k und 1a herüber und hinaus, um mit einer Umformrolle einen Falz auszuformen, sei es in einem einstufigen oder in einem zweistufigen Falzformungs-Vorgang. Beim zweistufigen Vorgang wird eine erste Rolle mit erster Umfangsnut verwendet, um die erste Einformbewegung (das Ankippen) zu erreichen. Mit einer zweiten Rolle mit anderer Geometrie wird der angeformte Falz angedrückt und in der fertigen Gestalt ausgeformt, wie er in Figur 1 gezeigt ist.

Figur 2 zeigt also die Vorstufe zu der Gestalt nach Figur 1, wobei ein leichter Unterschied im Übergang zum Rumpf gezeigt ist. Bei Figur 2 ist ein Halsbereich 1d vorgesehen, während bei Figur 1 mit 1d' ein im wesentlichen zylindrischer Übergang zum Rumpf vorgesehen ist, also zwischen Rumpfabschnitt (vgl. Bezugszeichen 9 in Figur 4) und Falzbereich (wie in Figuren 1 und 2 gezeigt) keinen schräg verlaufenden Abschnitt besitzt. Die Ausführungsbeispiele der Erfindung sind auf beide Rumpfformen anwendbar. Bei einem Neck mit einem radial einwärts geformten schrägen Halsbereich 1 d kann ein Spin-Necking angewendet werden, ebenso wie ein Die-Necking, zur radialen Verjüngung des im wesentlichen zylindrischen Randabschnitts 9 (Wand 1w) von Figur 4. Auch in dieser Figur ist ein Neck 8 vorgesehen, der an seinem axial oberen Endabschnitt in einen Abschnitt 7 einmündet, der die in Figur 1 und 2 veranschaulichten Elemente eines Falzbildungsabschnitts besitzt.

Der axiale Schnitt von Figur 4 veranschaulicht im rechten Halbbild eine nicht eingehalste zylindrische Wand 1v, wie sie der Darstellung von Figur 1 entspricht. Im linken Halbbild wird oberhalb der zylindrischen Wand 1w zwischen Falzbildungsabschnitt 7 und dem oberen Ende dieser Wand ein eingehalster (oder Neck-Bereich) 8 dargestellt, wie er demjenigen Abschnitt 1 d von Figur 2 entspricht. 1v im rechten Halbbild ist der obere Abschnitt der zylindrischen Wand 19, wie er 1d' von Figur 1 entspricht.

Der Deckel 2 ist auch in Figur 4 nicht gezeigt, der Randbereich 2* des Deckels 2 (von Figur 2) oder der entsprechende Bereich im bereits mit Falz versehenen Abschnitt oberhalb der Stelle 1c der Wand (bei Figur 1) ist aber leicht vorstellbar.

Aus Figur 1 sind im übrigen alle Maße mit Parametern bezeichnet, die den Falz beschreiben. Sie sollten hier eingezogen sein.

Die in **Figur 4** dargestellte Getränkedose mit einem Dosenrumpf ist einteilig ausgebildet, also nur mit einem Falzbereich an einem Endabschnitt, während am anderen Ende des Körperbereiches 9 (linkes Bild) und 19 (rechtes Bild) ein Bodenabschnitt 10 einteilig angeformt vorgesehen ist, der aus einem umlaufenden Rim 12, auf dem die Dose steht, und einem inneren Dome 11 gebildet ist. Diese Bodengeometrie ergibt sich beim Abstrecken eines Napfes zur Ausbildung des Rumpfrohlings, der dann im Abschnitt 8 eingehalst werden kann. Der Rohling besteht aus dünnem Blech, das eine Stärke von unterhalb 250µm besitzt. Die Dose weist eine gegebene Größe auf, wobei eine Höhe H1 und ein Durchmesser D1 eingezeichnet sind und die maximale Größe der Dose mit ihren Randabmessungen definiert.

Auf einer nach innen weisenden Oberfläche 6,6a ist eine Beschichtungslage aufgetragen. Die innere Oberfläche des Rumpfabschnitts 9,19 und des Bodenabschnitts 10 ist mit 6 bezeichnet. Eine ebenfalls im wesentlichen nach innen weisende Oberfläche 6a im Falzbildungsabschnitt 7 besteht aus der Oberfläche an dem zylindrischen Abschnitt, der demjenigen Abschnitt 1b von Figur 2 entspricht, und einem Flanschabschnitt, der dem Abschnitt 1k,1a von Figur 2 entspricht. Die beschriebenen Oberflächen werden mit einem Fluid, insbesondere einem Lack oder einer sonstigen Beschichtung belegt, die auf der nach innen weisenden Oberfläche 6,6a haftet.

Dazu ist in der Ausschnittsvergrößerung der **Figur 4a** erläutert, wie die Beschichtungslage 39 auf der nach innen weisenden Oberfläche 6 aufgetragen ist, bei einer Wand 1w im Rumpfabschnitt 9. Die Stärke der Schicht 39 ist d0. Auch auf der übrigen Oberfläche 6a im Falzbildungsabschnitt 7 wird eine Beschichtung aufgetragen, die anhand einer Ausschnittsvergrößerung in Figur 3 näher erläutert werden kann. Sie ist aber bereits erkennbar in Figur 2, in der diese Beschichtung 40 als eine sich flächig erstreckende Lage auf der im wesentlichen nach innen weisenden Oberfläche angeordnet ist, die oberhalb der Stelle 1c liegt.

**Figur 3** veranschaulicht eine Ausschnittsvergrößerung des Flansches 1a mit Krümmungsbereich 1k sowie des zylindrischen Abschnitts 1b, die den Falzbildungsabschnitt definieren, wie in Figur 4 mit dem Bezugszeichen 7 gekennzeichnet. Der Flansch als solches hat ein äußeres Ende 1e', das nach seitlich aufwärts ragt, bevor der Falz verschlossen wird, wie in Figur 1 gezeigt. Eingezeichnet ist eine Lackauflage 40, die auf der Oberfläche 6a liegt. Diese Lackauflage hat als Beschichtungsschicht oder Beschichtungslage 40 verschiedene Abschnitte. Die Beschichtungslage 40 setzt die zuvor beschriebene Beschichtungslage 39 fort, wobei die Beschichtungslage 39 von Figur 4a von der Sprühdüse 31 bei einer Drehung des Rumpfes aufgebracht wird. Eine axial höher und mit einer unterschiedlichen Richtung versehene zweite Sprühdüse 30 hat einen geringeren Sprühwinkel α als die Sprühdüse 31, deren Sprühwinkel γ größer ist und auf den Wandbereich 9,19 bzw. den Halsbereich 8 für den Fall der eingehalsten Dose ausgerichtet ist. Anschließend daran setzt sich der Sprühabschnitt fort, der mit einer Flachstrahldüse des Erstreckungswinkels α im Sprühstrahl eine Belegung 40 gemäß Figur 3 erreicht.

In Modifikationen kann in der Figur 4 der Sprühwinkel der ersten Sprühdüse 31 auch um den Winkel β ergänzt sein, so daß ein größerer Bereich der nach innen weisenden Oberfläche 6 erreicht wird, und zwar nicht nur der Wandabschnitt 9 mit dem Halsabschnitt 8 für die eingehalste Dose oder der Wandabschnitt des Rumpfes 19 für die nicht eingehalste Dose, vielmehr auch der Rumpfabschnitt 10 mit dem Standring 12 und dem nach oben gewölbten Boden 11. Davon unabhängig ist die Erstreckung und Ausrichtung der zweiten Sprühdüse 30, die auf den Flanschbereich 7 bzw. deren innere Oberfläche 6a zielt.

Die Verteilung des Volumens des aufzutragenden Fluids ist so gestaltet, daß die Mindeststärke d0 der Beschichtungslage 39 im Körperabschnitt 9,19 und im Bodenabschnitt 10 erreicht wird, und zwar über die Sprühdüse 31. Die Sprühdüse 30 erhält einen solchen Volumenanteil des für die Gesamtbeschichtung der inneren Oberfläche der Dose vorgesehenen Fluids, daß der obere Randabschnitt, also der Falzbildungsabschnitt 7 auf der inneren Oberfläche 6a eine stärkere Beschichtung erhält, als der Körper- und Bodenabschnitt. Eine technisch vorgegebene Mindeststärke der Beschichtung soll im Körperabschnitt nicht unterschritten werden, meist wird im Stand der Technik aber eine größere Menge an Fluid aufgetragen, um jedenfalls diese Mindeststärke an allen Stellen des Rumpfes zu erreichen. Ein Anteil des dafür verwendeten Fluids, insbesondere Lacks, wird der Düse 30 zugeführt, so daß diese in einem schmalen Bereich oberhalb des Halsabschnitts 8 ein Flächenabschnitt mit einer Beschichtungslage 40 belegen kann, das nicht unter der tatsächlich erreichten Mindeststärke der Beschichtungslage 39 im Körperabschnitt 9 bzw. 19 liegt. Mit anderen Worten liegt die Beschichtungsstärke 40 oberhalb der Schichtstärke 39.

Der flächige Bereich gemäß Figur 3 setzt sich aus einem Übergangsabschnitt n, einem im wesentlichen axialen Abschnitt m, einem Krümmungsabschnitt k und einem im wesentlichen radial nach außen ragenden Endabschnitt g zusammen. Die größere Beschichtungsstärke weist ein Abschnitt h von dem Abschnitt g auf, wobei am Ende des Abschnitts g bis zum äußeren Rand des Rumpfbördels 1a,1k,1b ein nicht belegter Abschnitt verbleibt, bis zum Ende 1e', so daß ein Overspray (also ein Vorbeisprühen des Beschichtungsstoffes von Düse 30 an dem freien Ende 1e' vorbei) vermieden werden kann. Die Schichtstärke der Beschichtung 40 ist größer als die Schichtstärke d0. Die Schichtstärke der Schichtabschnitte 42,41 und 44 ist besonders relevant, weil dieses derjenige Bereich gemäß Figur 2 und Figur 1 ist, in dem die stärkste Krümmung des Rumpfflansches bei der Falzbildung entsteht. Dieser Bereich ist mit einem Winkel ϕ₁ in Figur 2 gekennzeichnet, ausgehend von einem hypothetisch angenommenen Punkt u₁, der anhand der Darstellung in seiner Bestimmung nachvollzogen werden kann, bei einer angenommenen Falzhöhe H (im nicht geformten Zustand) und einer angenommenen horizontalen Ebene auf dem Tiefpunkt der umlaufenden Nut 2a bzw. etwa der Höhe des Deckelspiegels für solche Deckel, die keine umlaufende Nut besitzen.

Ausgehend von dem skizzierten Orientierungspunkt u₁ ist der Winkel ϕ₁ zwischen 50° und 70° und erstreckt sich auf die Beschichtungsabschnitte 42,41 und 44 von Figur 3, die auf der Oberfläche der Flanschabschnitte 1b,1k und 1a des Rumpfbördels zurückzuführen sind. Die hier erhaltene Dicke d der Beschichtung 40 auf der Oberfläche 6a (vgl. dazu Figur 4) liegt bevorzugt oberhalb von 10µm bis hin zum 15µm, wenn man davon ausgeht, daß die Beschichtungsdicke d0 im Rumpfbereich zwischen 5µm und unterhalb 10µm liegt. Das hängt in seinen absoluten Maßen davon ab, ob einfach oder zweifach beschichtete Dosen verwendet werden. Es kann davon ausgegangen werden, daß zweifach beschichtete Dosen pro Lackschicht ca. 5µm aufgetragen erhalten. Sowohl bei einfach wie auch bei mehrfach beschichteten Dosen ist die Dicke d in den Bereichen h,k und m aber größer als die Dicke d0.

Zu den Geometrien bei einem heute üblichen Falz sei auf Figur 3 und die dort angegebenen Maße der Längen g,h,k und m verwiesen, die hier nicht wiederholt, sondern nur einbezogen werden sollen. Auf Abschnitt n kann sich die stärkere Schichtdicke 40 auch erstrecken. n entspricht in seiner Länge etwa m.

Außerhalb des Abschnittes h und unterhalb des Abschnittes m kann eine Beschichtungslage von gleicher Stärke d vorgesehen werden, sie kann aber auch reduziert werden, weil sich hier keine besonders kritischen Anforderungen an die Verbesserung des Falzes ergeben. So kann der beschriebene Abstand des Endes der Beschichtungslage 45 mit der sich erstreckenden Länge g (bei umfänglich orientierter Ausbildung) dafür Sorge tragen, daß von der Beschichtungsdüse 30 kein erhöhtes Overspray erzeugt wird. 1e* ist dabei die freie Kante des Endabschnitts 1e, ansetzend an dem Flanschabschnitt 1a.

Unterhalb des Abschnittes m setzt sich die stärkere Beschichtung in dem Abschnitt 43 entlang der Höhe n fort, wie in Figur 2 zum Abschnitt 1b eingezeichnet. Damit ist die stärkere Beschichtungslage 40 im Falzbildungsabschnitt 7 angeordnet, sie kann sich auch darüber hinaus erstrecken, für die Funktion der besseren Falzbildung und der Vermeidung von Oberflächendefekten (Rauhigkeiten, Haftungsprobteme oder Durchdringung von Blechoberflächen) genügt der beschriebene Bereich aber.

Der Auftragsvorgang, der in Figur 4 gezeigt worden ist, kann durch alternative Auftragsvorgänge ersetzt werden, die im folgenden beschrieben werden. Je nach Art und Weise der Einhalsung (linker Abschnitt von Figur 4, links der Achse 100 der Getränkedose) wird das Auftragen der beschriebenen Beschichtungslage 40 und das Einformen des Halses und das Ausbilden des Flansches zeitlich plaziert. Wird der Metallrumpf zuerst mechanisch umgeformt, um den Halsbereich 8 auszubilden, dessen Durchmesser kleiner ist als ein Durchmesser des Körperabschnitts 9, wird das Fluid zur Bildung der Lage 40 anschließend aufgetragen, was beim Spin-Necking geschieht. Zu der mechanischen Umformung des Halses gehört auch eine Ausformung des Falzbildungsabschnittes mit dem beschriebenen Flansch am Rumpf. Es können nach der mechanischen Umformung mehrere Lackauflagen nacheinander aufgetragen werden. Für Getränkedose mit Softdrink-Inhalt sind beispielsweise zwei Lackauflagen vorgesehen.

Wird ein Die-Necking (Umformen mit axial beweglichen Stempeln) eine Halsbildung erreicht, kann man z.B. vom rechten Halbbild der Figur 4 ausgehen. Hier wird zunächst das auf der Innenfläche haftende Fluid auftragen, bevor die mechanische Umformung in dem Stempelumformen geschieht, bezogen auf den oberen Abschnitt 1v des Körperabschinitts 19, zur Ausbildung eines Halses, entsprechend dem Hals 8 der linken Darstellung von Figur 4. Nach dem Einformen des Halses wird der Flansch ausgebildet. Anschließend kann eine weitere Lackauflage vorgesehen werden, beispielsweise so, wie anhand von Figur 4 mit der Sprühdüse 30 gezeigt.

Sind mehrere Auftragsvorgänge vorgesehen, kann das Volumen des Fluids zur Beschichtung so aufgeteilt werden, daß der erste Volumenteil die erste Schichtdicke und der zweite Volumenteil die zweite Schichtdicke erzeugt, um in einer Summe gesehen eine Gesamtdicke d0 als technisch erforderliche Mindestdicke im Rumpf und eine Gesamtdicke d im Falzbereich zu erreichen, die in ihrer Stärke größer ist als die diejenige des Rumpfes.

Nach einer Beschichtung erfolgt ein Trocknungsvorgang, um die Oberfläche zu stabilisieren. Anschließend kann der Dosenrumpf gefüllt werden und anschließend mit einem Deckel unter Ausbildung eines Falzes mit zumindest einem Abschnitt des Falzbildungsabschnittes verschlossen werden.

Als haftendes Fluid kann ein Lack verwendet werden, der Anteile an PET enthält, ebenso kann der Lack Polybotylterephtalat enthalten.

Der Trocknungsvorgang für Härtung der Beschichtung erfolgt bei einer Temperatur oberhalb von 200°C. Eine Verkürzung kann erreicht werden, wenn die Temperatur bis zu im wesentlichen 270°C gesteigert wird.

Mit der Lackauflage 40 gemäß der vorgehenden Beschreibung kann bei weiterer Ausschnittsvergrößerung gemäß Figur 6 erkannt werden, welche Wirkung die Stärke der Lackauflage im Falzbildungsabschnitt 7 besitzt. Die Mindeststärke d der Fluidschicht (im folgenden vereinfachend Lack genannt, aber nicht zwingend darauf beschränkt) sorgt dafür, daß die Rauhigkeit beispielsweise im Abschnitt 1a überdeckt wird. Dieser Abschnitt h von Figur 1e ist in Figur 6 vergrößert herausgezeichnet, bei einer Blechstärke von zwischen 180µm bis 220µm im Flanschbereich. Die untere Lacklage 40' sorgt für einen Ausgleich der Rauhigkeit, während ein Rest der Lackstärke für eine sichere Kompensation auch starker Rauhigkeiten 1* sorgt.

Die Lackschicht 40 ist an mehreren Stellen zwar durch die Rauhigkeit dünner, aber in ihrer Gesamtdicke d immer noch so stark, daß sie keine offensichtlichen Durchdringungen größerer Flächenabschnitte durch die Unebenheit der Blechoberfläche erfährt. Eine hypothetisch angenommene Lackdicke dₓ, entsprechend einer Lage 40' als unterer Abschnitt der gezeigten Lage 40 würde es nicht erreichen, daß sämtliche Rauhigkeiten bedeckt werden, vielmehr sind einige Stellen noch als durch die Lackschicht durchdringend erkennbar. Sie liegen frei zu Tage und können bei einem starken Krümmen im Bereich 1k, wie zuvor beschrieben, Einfluß auf die Güte und Langzeitstabilität des Falzes nehmen.

Die eingezeichneten Unebenheiten der Oberfläche sind stark vergrößert dargestellt, um das Prinzip zu erläutern. Eine weitere Veranschaulichung ist anhand der Figuren 6a und 6b möglich.

Figur 6a zeigt im geschnittenen Zustand einen sehr kompakten Falz, bei dem die Kemwand und ein zylindrischer Abschnitt des Rumpfes, entsprechend Abschnitt 1b von einer der Figuren 1 bis 3 eng beieinander liegen. Eine ebenfalls mögliche Falzgeometrie ist in Figur 6b so veranschaulicht, daß sie als lose bezeichnet werden kann. Die beschriebenen Wände sind von der Idealform deutlich entfernt, sie sind stark voneinander beabstandet, und es bildet sich ein keilförmiger Zwischenraum, der unmittelbar zum stark gefährdeten Krümmungsabschnitt 1k führt. Das Füllgut der Dose kann hier vereinfacht in diesen Bereich eindringen und löst eventuell über die Lackschicht hervorstehende Metallflächen auf. Das kann vermieden werden, wenn die stärkere Lackauflage gemäß der vorhergehenden Beschreibung im Falzbildungsabschnitt vorgesehen wird, insbesondere im Krümmungsradius und auch radial innerhalb und radial außerhalb davon, um unabhängig von einer möglicherweise nicht optimal gestalteten Falzgeometrie eine Langzeitstabilität des Füllgutes ohne Übertragung von Metallionen zu erreichen. Die in Figur 6a und 6b dargestellten Maßangaben sind in mm und können ohne weiteres auf die Figuren 1 und 2 und die dort angegebenen Maße sowie die dort angegebenen Variablen bezogen werden. Beispielsweise ist die Falzhöhe fh mit 2,55mm angegeben (bei Figur 6a), welche bei einem stärker auseinanderklaffenden Falz gemäß Figur 6b reduziert ist. Erwähnt werden sollte, daß die in den Falz hineinreichende stärkere Lackauflage 40 nicht in den Figuren 6a,6b dargestellt ist, sondern gedanklich noch hinzugenommen werden muß.

Eine alternative Belegung oder Auftragung einer Schicht auf der Innenwand erfolgt gemäß dem Beispiel von Figur 5. Hier ist ein Transportband 59 gezeigt, auf dem sich ein Dosenkörper 1 mit seiner Öffnung nach unten zeigend in Längsrichtung bewegt. Er wird von einer Walze 50 beschichtet, die Lack aus einem Bad 55 aufträgt. Der Lack wird im Flanschbereich 1a und auf dessen im wesentlichen nach innen zeigende Oberfläche 6a aufgetragen. Der Lack erreicht so in verstärktem Maß den Falzbildungsabschnitt 7 gemäß Figur 4, wobei die Dose in einem mit Flansch versehenen Abschnitt bereits umgeformt dargestellt ist, aber noch ohne Einhalsung. Eine Zwischenwalze 51 kann die Auftragung des Lacks aus dem Bad 55 zur Übertragungswalze 50 vergleichmäßigen. Das Halten der auf dem Förderband 59 geförderten Dosen, von welchem Band 59 nur ein Abschnitt nahe der Umlenkrolle gezeigt ist, geschieht entweder durch Magnetkraft (bei Stahldosen) oder durch Vakuum. In gleicher Weise kann die Figur 5 auch bei Getränkedosen eingesetzt werden, die bereits einen eingehalsten Abschnitt 8 besitzen, wie anhand von Figur 4 gezeigt. Nicht geeignet für die Beschichtung des Falzabschnitts ist eine noch ohne Flansch versehene Geometrie (Figur 4, rechter Abschnitt), hier muß für die Auftragungsvariante der Figur 5 erst eine Umformung im Bereich 1v erfolgen.

## Patentansprüche

1. **Verfahren** zum Herstellen oder Behandeln von aus dünnem Blech bestehenden Dosenrümpfen (1) einer gegebenen Größe oder Höhe (D1,H1),
mit mindestens einer Beschichtungslage (39) auf einer im wesentlichen nach innen weisenden Oberfläche (6) des Rumpfes (1), wobei der Rumpf
- einen Körperabschnitt (9,19),
- einen Bodenabschnitt (10;11,12),
- einen für eine Falzbildung geeigneten oberen Randabschnitt (1v;7;1a,1b,1k) am Körperabschnitt
aufweist, und wobei in einem Auftragsvorgang das die Beschichtungslage (39) bildende Fluid haftend auf die nach im Wesentlichen innen weisende Oberfläche (6) aufgetragen wird, unter Verwendung eines vorgegebenen Volumens des haftenden Fluids, das
- an die Rumpfgröße angepasst ist, zum Erhalt einer Mindeststärke (d0) der Beschichtungslage (39) im Körperabschnitt (9,19) und Bodenabschnitt (10);
wobei die Verteilung des Volumens auf die nach im wesentlichen innen weisende Oberfläche (6) von Körperabschnitt und Bodenabschnitt sowie eine Oberfläche (6a) des oberen Randabschnitts als Falzbildungsabschnitt so erfolgt, dass bei Beibehaltung der Mindeststärke (d0) auf der Oberfläche (6) des Körper- und Bodenabschnitts ein solcher Volumenanteil des haftenden Fluids die Oberfläche des Falzbildungsabschnitts (1a,1b,1k;1v) erreicht, um dort zumindest entlang eines Flächenabschnitts der Oberfläche eine Mindeststärke (d) einer Beschichtungslage (40;41,42,44) zu erreichen, die nicht unter einer tatsächlich erreichten Mindeststärke der Beschichtungslage (39) im Körperabschnitt (9) liegt.

2. Verfahren nach Anspruch 1, wobei die erreichte Mindeststärke (d) im Falzbildungsabschnitt zumindest einen flächigen Bereich einnimmt.

3. Verfahren nach Anspruch 1, wobei der Auftragsvorgang zweigeteilt ist, in ein erstes Auftragen und ein zeitlich später liegendes zweites Auftragen, und das Volumen des Fluids sich auf einen ersten Volumenanteil und einen zweiten Volumenanteil aufteilt, entsprechend den beiden Auftragsvorgängen.

4. Verfahren nach Anspruch 1 oder 3, wobei der Metallrumpf erst mechanisch umgeformt wird, um einen Halsbereich (1d,8) auszubilden, dessen Durchmesser kleiner als ein Durchmesser des Körperabschnitts (9) ist, um anschließend das Fluid aufzutragen, insbesondere beim Spin-Necking.

5. Verfahren nach Anspruch 1 oder 3, wobei das Fluid zunächst aufgetragen wird, bevor eine mechanische Umformung eines oberen Abschnitts des Körperabschnitts zur Bildung eines Halsbereiches erfolgt, insbesondere im Stempelumformen oder Die-Necking.

6. Verfahren nach Anspruch 1 oder 3, wobei in zumindest einem der Auftragsvorgänge der Falzbildungsabschnitt (1a,1b,1k) die vorgegebene flächig sich erstreckende Mindeststärke an Beschichtung (40) erhält, bezogen auf die tatsächliche Mindeststärke (d0) im Körperabschnitt (9) nach dem ersten oder nach dem zweiten Auftragen.

7. Verfahren nach Anspruch 1, wobei der Flächenabschnitt der Beschichtungslage (41,42,44;40) auf dem Flanschabschnitt (1b,1k) in umfänglicher und zumindest axialer Richtung verläuft.

8. Verfahren nach Anspruch 7, wobei der Flächenabschnitt auch in radialer Richtung in dem Abschnitt (44) verläuft, in dem er auch in axialer Richtung ausgebildet ist, um eine geneigte Fläche gegenüber einer Achse (100) des Dosenrumpfes zu bilden.

9. Verfahren nach Anspruch 1, wobei der Flächenabschnitt der Beschichtungslage einen axial deutlichen Bereich des Falzbildungsabschnitts einnimmt, insbesondere durchgehend bis zumindest in einen Krümmungsbereich (1 k) des Falzbildungsabschnitts hineinreicht.

10. Verfahren nach Anspruch 9, wobei der Flächenabschnitt über den Krümmungsbereich (1 k) hinausreicht, zur Ausbildung eines Abschnitts der Beschichtungslage (44), die eine entsprechende Erstreckung besitzt, bis in einen Rumpfhaken (1 a) des Dosenrumpfes hinein.

11. Verfahren nach Anspruch 1, wobei der Dosenrumpf ein mechanisch umgeformter Rumpf ist, insbesondere ein abgestreckter Körper, bestehend aus einem dünnen Blechmaterial unter 0,25 mm Stärke.

12. Verfahren nach Anspruch 1, wobei der Metallrumpf ein Getränkedosenrumpf ist.

13. Verfahren nach Anspruch 12, wobei der Rumpf (1) nach einem Trocknen der Beschichtung mit einem Getränk gefüllt und anschließend mit einem Deckel (2) unter Ausbildung eines Falzes mit zumindest einem Abschnitt des Falzbildungsabschnitts verschlossen wird.

14. Verfahren nach Anspruch 1, wobei das Fluid als Lack einen Anteil an PET enthält oder der Lack Polybutylterephtalat enthält.

15. Verfahren nach Anspruch 1 oder 13, wobei der Lack nach dem Auftragen eingebrannt wird, bei einer Temperatur oberhalb von 200°C, insbesondere 270°C.

16. Verfahren nach Anspruch 1, wobei das Fluid zur Ausbildung der Beschichtungslage (39,40) auf dem Dosenrumpf durch Sprühen aufgetragen wird (30,31).

17. Verfahren nach Anspruch 1, wobei die Mindeststärke der Beschichtungslage (40) im Falzbildungsabschnitt größer als 8µm ist, insbesondere oberhalb von im wesentlichen 10µm, 12µm, 15µm oder darüber liegt.

18. Verfahren nach dem vorhergehenden Anspruch, wobei eine axiale bzw. radiale Erstreckung (h,k,m) der Beschichtungslage in dem Falzbildungsabschnitt (7;1a,1k,1b) 2 mm nicht unterschreitet, insbesondere zwischen 2,2 mm und 2,8 mm oder oberhalb von 3 mm liegt.

19. Verfahren nach Anspruch 1, wobei das haftende Fluid ein Lack, insbesondere ein zähflüssiger Lack ist.

20. Verfahren nach Anspruch 1 wobei eine Falznaht zwischen Körperabschnitt (9) und Bodenabschnitt (10) vorgesehen wird.

21. Verfahren nach Anspruch 1, wobei die Beschichtungslage (40) im Falzbitdungsabschnitt als flächige Beschichtung im wesentlichen eine gleich bleibende Stärke (d) besitzt oder eben ist, zumindest in einem Krümmungsabschnitt (1k,41) des Falzbildungsabschnitts.

22. Verfahren nach Anspruch 21, wobei die im Wesentlichen gleiche Stärke (d) sich auch in einen im Wesentlichen zylindrischen Abschnitt (1 b) des Falzbildungsabschnitts erstreckt.

23. Verfahren nach Anspruch 21, wobei die im Wesentlichen gleiche Stärke (d) der Beschichtung (44) sich auch in einen Abschnitt (1a) des Rumpfhakens (1a,1e) erstreckt.

24. **Dosenrumpf** einer gegebenen Größe oder Höhe (D1,H1) für einen Behälter aus Rumpf und einem Deckel (2), die über einen Falz miteinander verbunden sind,
wobei mindestens eine Beschichtungslage (40,39) auf einer inneren Oberfläche (6,6a) des Rumpfes (1) aufgetragen ist, der aus Blech bestehende Dosenrumpf
- einen Körperabschnitt (9,19),
- einen Bodenabschnitt (10;11,12),
- einen für eine Falzbildung geeigneten oberen Randabschnitt (1 v;7) am Körperabschnitt zur zumindest teilweisen Beteiligung an dem Falz als Falzbildungsabschnitt
aufweist, und wobei eine sich flächig erstreckende Mindeststärke (d0) der Beschichtungslage (39) auf der Oberfläche (6) des Körper- und Bodenabschnitts sowie eine flächige Mindeststärke (d) einer Beschichtungslage (40; 41,42,43,44) entlang eines Flächenabschnitts im Falzbildungsabschnitt (1 a,1 b,1 k;1 v) vorgesehen ist, weich letztere Mindeststärke (d) mehr als 8µm, insbesondere mehr als 10µm beträgt.

25. Dosenrumpf (1) nach Anspruch 24, wobei die Beschichtungslage aus Lack besteht und die Lackschicht im Falzbildungsabschnitt (7) eine Stärke besitzt, die im Mittel mindestens 8 µm beträgt und die Stärke der Lackschicht im Falzbildungsabschnitt im Mittel zumindest 30%, insbesondere 40% stärker ist, als eine mittlere Stärke der Beschichtungslage (40,39) im Körperabschnitt (9,19).

26. Dosenrumpf (1) nach Anspruch 24, wobei der Falzbildungsabschnitt einen Flanschbereich (1a,1k,1e) aufweist und einen Abschnitt (1b), der im wesentlichen zylindrisch verläuft.

27. Dosenrumpf (1) nach Anspruch 24, wobei der Rumpf ein mechanisch umgeformter Rumpf ist, insbesondere ein abgestreckter Körper, bestehend aus einem Blech unter 0,25 mm Stärke. -

28. Dosenrumpf (1) nach Anspruch 27, wobei der Rumpf ein Getränkedosenrumpf ist.

29. Dosenrumpf nach Anspruch 24 mit einer Falznaht zwischen Körperabschnitt (9) und Bodenabschnitt (10).

30. **Dünnwandiger verschlossener Behälter** aus Metallblech in einer gegebenen Größe oder Höhe (D1,H1) mit einem Getränk, wobei ein Rumpf (1) und ein Deckel (2) über einen Falz mechanisch miteinander verklemmt sind,
wobei mindestens eine Beschichtungslage (40,39) auf einer im wesentlichen nach innen weisenden Oberfläche (6,6a) als Innenseite des Rumpfes (1) aufgetragen ist, der Dosenrumpf
- einen Körperabschnitt (9,19),
- einen Bodenabschnitt (10;11,12),
- einen zumindest teilweise an der Falzbildung beteiligten oberen Randabschnitt (1 v;7) am Körperabschnitt,
aufweist, und wobei
(i) eine flächige Mindeststärke (d0) der Beschichtungslage (40,39) auf der Innenseite (6) des Körper- und Bodenabschnitts, und
(ii) eine flächige Mindeststärke (d) einer Beschichtungslage (40; 41,42,43) entlang eines Flächenstücks im Falz (1a,1b,1k,1v) vorgesehen ist, welch letztere Mindeststärke (d) oberhalb von 8µm, insbesondere oberhalb von 10µm liegt; und ein Falzdeckel auf dem Randabschnitt aufliegt.

31. Dünnwandiger geschlossener Behälter nach Anspruch 30, wobei zumindest ein Halsbereich (1d;8) vorgesehen ist, am zumindest einen axialen Ende des Rumpfes unterhalb des Falzbildungsabschnitts, in welchem Halsbereich der Körperbereich (1w,9) in einem Übergangsabschnitt unter Reduzierung des Durchmessers zum Falzbildungsabschnitt (7) hin verjüngt wird.

32. Dünnwandiger geschlossener Behälter nach Anspruch 30, wobei die Beschichtungslage ein Lack, insbesondere ein zähelastischer Lack ist.

33. Dünnwandiger geschlossener Behälter nach Anspruch 30, wobei die Beschichtungslage (40) entlang des Flächenstücks um zumindest 30%, insbesondere 40% stärker als die flächige Mindeststärke der Beschichtungslage auf der Innenseite des Körperabschnitts ist.

## Claims

1. Process for the production or treatment of can bodies (1) consisting of thin sheet metal of a given size or height (D1, H1), having at least one coating layer (39) on a surface (6) of the body (1) pointing essentially inwards, wherein the body has
- a body section (9, 19).
- a base section (10; 11, 12),
- an upper edge section (1v; 7; 1a, 1b, 1k) suitable for fold formation on the body section,
and wherein in one application process, the fluid forming the coating layer (39) is applied in adhesive manner to the surface (6) pointing essentially inwards, using a preset volume of the adhesive fluid, which
- is matched to the body size to obtain a minimum thickness (d0) of the coating layer (39) in the body section (9, 19) and base section (10);
wherein the distribution of the volume onto the surface (6) pointing essentially inwards of body section and base section and a surface (6a) of the upper edge section as fold-forming section takes place so that while retaining the minimum thickness (d0) on the surface (6) of the body section and base section, such a volume portion of the adhesive fluid reaches the surface of the fold-forming section (1a, 1b, 1k; 1v) in order to achieve there at least along a flat section of the surface, a minimum thickness (d) of a coating layer (40; 41, 42, 44), which does not lie below a minimum thickness of the coating layer (39) actually achieved in the body section (9).

2. Process according to claim 1, wherein the minimum thickness (d) achieved in the fold-forming section occupies at least one flat region.

3. Process according to claim 1, wherein the application process is divided into two, into a first application and a second application at a later time, and the volume of the fluid is divided into a first volume portion and a second volume portion, corresponding to the two application processes.

4. Process according to claim 1 or 3, wherein the metal body is shaped first mechanically in order to form a neck region (Id, 8), the diameter of which is smaller than a diameter of the body section (9), in order to then apply the fluid, in particular during spin-necking.

5. Process according to claim 1 or 3, wherein the fluid is applied first of all before mechanical shaping of an upper section of the body section takes place to form a neck region, in panicular by punch-shaping or die-necking.

6. Process according to claim 1 or 3, wherein in at least one of the application processes, the fold-forming section (1a, 1b, 1k) obtains the preset flatly extending minimum thickness of coating (40), based on the actual minimum thickness (d0) in the body section (9) after the first or after the second application.

7. Process according to claim 1, wherein the flat section of the coating layer (41, 42, 44; 40) on the flange section (1b, 1k) runs in peripheral and at least axial direction.

8. Process according to claim 7. wherein the flat section also runs in radial direction in the section (44), in which it is also designed in axial direction, in order to form an inclined surface with respect to an axis (100) of the can body,

9. Process according to claim 1, wherein the flat section of the coating layer occupies an axially significant region of the fold-forming section, in particular extends continuously at least into a region of curvature (1k) of the fold-forming section.

10. Process according to claim 9. wherein the flat section extends over the region of curvature (1k) to form a section of the coating layer (44) which has a corresponding extension into a body hook (1a) of the can body.

11. Process according to claim 1, wherein the can body is a mechanically shaped body, in particular an ironed body, consisting of a thin sheet metal material belmv 0.25 mm thickness.

12. Process according to claim 1, wherein the metal body is a drinks can body.

13. Process according to claim 12, wherein the body (1) is filled with a drink after drying the coating and then closed by a lid (2) with formation of a fold using at least one section of the fold-forming section.

14. Process according to claim 1, wherein the fluid contains a portion of PET as the lacquer or the lacquer contains polybutylterephthalate.

15. Process according to claim 1 or 13, wherein the lacquer is fired on after application at a temperature above 200°C, in particular 270°C.

16. Process according to claim 1, wherein the fluid is applied (30, 31) by spraying to form the coating layer (39, 40) on the can body.

17. Process according to claim 1, wherein the minimum thickness of the coating layer (40) in the fold-forming section is greater than 8 µm, in particular lies above essentially 10 µm, 12 µm, 15µm or above.

18. Process according to the preceding claim, wherein an axial or radial extension (h, k, m) of the coating layer in the fold-forming section (7; 1a, 1k, 1b) is not less than 2 mm, in particular lies between 2.2 mm and 2.8 mm or above 3 mm.

19. Process according to claim 1, wherein the adhesive fluid is a lacquer, in particular a viscous lacquer.

20. Process according to claim 1, wherein a fold seam is provided between body section (9) and base section (10).

21. Process according to claim 1, wherein the coating layer (40) in the fold-forming section as a flat coating has essentially a constant thickness (d) or is level, at least in a section of curvature (1k, 41) of the fold-forming section.

22. Process according to claim 21, wherein the essentially same thickness (d) also extends in an essentially cylindrical section (1b) of the fold-forming section.

23. Process according to claim 21, wherein the essentially same thickness (d) of the coating (44) also extends in a section (1a) of the body hook (1a, 1e).

24. Can body of a given size or height (D1, H1) for a container comprising body and a lid (2), which are connected to one another via a fold, wherein at least one coating layer (40, 39) is applied on an inner surface (6, 6a) of the body (1), the can body consisting of sheet metal has
- a body section (9. 19),
- a base section (10; 11. 12),
- an upper edge section (1v; 7) suitable for fold formation on the body section for at least partial participation in the fold as fold-forming section,
and wherein a minimum thickriess (d0) of the coating layer (39) extending flatly on the surface (6) of the body section and base section and a flat minimum thickness (d) of a coating layer (40; 41, 42, 43, 44) is provided along a flat section in the fold-forming section (1a, 1b, 1k: I v), which latter minimum thickness (d) is more than 8 µm, in particular more than 10 µm.

25. Can body (1) according to claim 24, wherein the coating layer consists of lacquer and the lacquer layer in the fold-forming section (7) has a thickness which is on average at least 8 µm and the thickness of the lacquer layer in the fold-forming section is on average at least 30 %, in particular 40 %, greater than an average thickness of the coating layer (40, 39) in the body section (9. 19).

26. Can body (1) according to claim 24, wherein the fold-forming section has a flange region (1a, 1k, 1e) and a section (1b) which runs essentially cylindrically.

27. Can body (1) according to claim 24, wherein the body is a mechanically shaped body, in particular an ironed body, consisting of a sheet metal below 0.25 mm thickness.

28. Can body (1) according to claim 27. wherein the body is a drinks can body.

29. Can body according to claim 24 having a fold seam between body section (9) and base section (10).

30. Thin-walled closed container made from sheet metal in a given size or height (D1, H1) with a drink, wherein a body (1) and a lid (2) are mechanically locked to one another via a fold, wherein at least one coating layer (40, 39) is applied to a surface (6, 6a) pointing essentially inwards as inner side of the body (1), the can body has
- a body section (9. 19).
- a base section (10; 11, 12).
- an upper edge section (1v; 7) participating at least partly in fold formation on the body section,
and wherein
(i) a flat minimum thickness (d0) of the coating layer (40, 39) on the inner side (6) of the body section and base section, and
(ii) a flat minimum thickness (d) of a coating layer (40; 41, 42, 43) is provided along a flat piece in the fold (1a, 1b, 1k, 1v), which latter minimum thickness (d) lies above 8 µm, in particular above 10 µm; and a seamed lid rests on the edge section.

31. Thin-walled closed container according to claim 30. wherein at least one neck region (1d; 8) is provided, on at least one axial end of the body below the fold-forming section, in which neck region, the body region (1w, 9) is tapered towards the fold-forming section (7) in a transition section with reduction of the diameter.

32. Thin-walled closed container according to claim 30, wherein the coating layer is a lacquer, in particular a viscous lacquer.

33. Thin-walled closed container according to claim 30. wherein the coating layer (40) along the flat piece is greater by at least 30 %, in particular 40 %, than the flat minimum thickness of the coating layer on the inner side of the body section.

## Revendications

1. Procédé de fabrication ou de traitement d'enveloppes de boîtes (1) constituées de tôle mince d'une taille ou d'une hauteur donnée (D1, H1), avec au moins une couche de revêtement (39) sur une surface (6) de l'enveloppe (1) tournée essentiellement vers l'intérieur, l'enveloppe présentant :
- une section de corps (9, 19),
- une section de fond (10, 11, 12),
- une section de bord supérieure (1v; 7; 1a, 1b, 1k) convenant à la formation d'un sertissage sur la section de corps,
et dans lequel, au cours d'une opération d'application, le fluide formant la couche de revêtement (39)- est appliqué de manière' à adhérer sur la surface (6) tournée essentiellement vers l'intérieur en utilisant un volume prédéterminé du fluide adhérent, qui
- convient à la taille de l'enveloppe, pour obtenir une épaisseur minimale (d0) de la couche de revêtement (39) dans la section de corps (9,19) et la section de fond (10) ; dans lequel la distribution du volume sur la surface (6), tournée essentiellement vers l'intérieur, de la section de corps et de la section de fond ainsi que sur une surface (6a) de la section de bord supérieure comme section de sertissage s'effectue de manière qu'en conservant l'épaisseur minimale (d0) sur la surface (6) de la section de corps et de la section de fond, cette fraction de volume du fluide adhérent atteigne la surface de la section de sertissage (1a, 1b, 1k; 1v) pour y atteindre, au moins le long d'une section de la surface, une épaisseur minimale (d) d'une couche de revêtement (40; 41, 42, 44) qui ne se situe pas en dessous d'une épaisseur minimale effectivement atteinte de la couche de revêtement (39) dans la section de corps (9).

2. Procédé selon la revendication 1, dans lequel l'épaisseur minimale atteinte (d) dans la section de sertissage occupe au moins une zone plate.

3. Procédé selon la revendication 1, dans lequel l'opération d'application est divisée en deux, une première application et une seconde application effectuée plus tard, et le volume du fluide se répartit en une première fraction de volume et une seconde fraction de volume, correspondant aux deux opérations d'application.

4. Procédé selon la revendication 1 ou 3, dans lequel l'enveloppe métallique est d'abord déformée mécaniquement pour former une zone de col (1d, 8) dont le diamètre est plus petit qu'un diamètre de la section de corps (9) pour ensuite appliquer le fluide, en particulier par étranglement par emboutissage au tour.

5. Procédé selon la revendication 1 ou 3, dans lequel le fluide est d'abord appliqué avant d'effectuer une déformation mécanique d'une section supérieure de la section de corps pour former une zone de col, en particulier par déformation au piston ou par étranglement par matriçage.

6. Procédé selon la revendication 1 ou 3, dans lequel, dans au moins une des opérations d'application, la section de sertissage (1a, 1b, 1k) conserve l'épaisseur de revêtement (40) minimale prédéterminée s'étendant à plat par rapport à l'épaisseur minimale effective (d0) dans la section de corps (9) après la première ou la seconde application.

7. Procédé selon la revendication 1, dans lequel la section de surface de la couche de revêtement (41, 42, 44; 40) s'étend sur la section de collet (1b,1k) dans la direction périphérique et au moins axiale.

8. Procédé selon la revendication 7, dans lequel la section de surface s'étend également dans la direction radiale dans la section (44), dans laquelle elle est également conformée dans la direction axiale, pour former une surface inclinée par rapport à un axe (100) de l'enveloppe de la boîte.

9. Procédé selon la revendication 1, dans lequel la section de surface de la couche de revêtement occupe une zone axialement nette de la section de sertissage et parvient en particulier en continu jusqu'à au moins une zone de courbure (1k) du section de sertissage.

10. Procédé selon la revendication 9, dans lequel la section de surface passe au-delà de la zone de courbure (1k) pour former un section de la couche de revêtement (44), qui possède une extension correspondante, jusque dans un crochet (1a) de l'enveloppe de la boîte.

11. Procédé selon la revendication 1, dans lequel l'enveloppe de boîte est une enveloppe déformée mécaniquement, en particulier un corps étiré constitué d'un matériau de tôle mince d'une épaisseur inférieure à 0,25 mm.

12. Procédé selon la revendication 1, dans lequel l'enveloppe métallique est l'enveloppe d'une boîte de boisson.

13. Procédé selon la revendication 12, dans lequel l'enveloppe (1) est remplie d'une boisson après séchage du revêtement et fermée ensuite par un couvercle (2) en formant un sertissage avec au moins une section de la section de sertissage.

14. Procédé selon la revendication 1, dans lequel le fluide contient comme vernis une fraction de PET ou le vernis contient du poly(téréphtalate de butyle).

15. Procédé selon la revendication 1 ou 13, dans lequel le vernis est cuit après l'application à une température supérieure à 200 °C, en particulier 270 °C.

16. Procédé selon la revendication 1, dans lequel le fluide utiliser pour former la couche de revêtement (39, 40) est appliqué par pulvérisation sur l'enveloppe (30, 31) de la boîte.

17. Procédé selon la revendication 1, dans lequel l'épaisseur minimale de la couche de revêtement (40) dans la section de sertissage est plus grande que 8 µm, en particulier supérieure à essentiellement 10 µm, 12 µm, 15 µm ou au-dessus.

18. Procédé selon la revendication précédente, dans lequel une extension axiale ou radiale (h, k, m) de la couche de revêtement dans la section de sertissage (7, 1a, 1k, 1b) n'est pas inférieure à 2 mm et se situe en particulier entre 2,2 mm et 2,8 mm ou au-dessus de 3 mm.

19. Procédé selon la revendication 1, dans lequel le fluide adhérent est un vernis, en particulier un vernis visqueux.

20. Procédé selon la revendication 1, dans lequel il est prévu un sertissage entre la section de corps (9) et la section de fond (10).

21. Procédé selon la revendication 1, dans lequel la couche de revêtement (40) dans le section de sertissage possède sous la forme d'un revêtement plat essentiellement une épaisseur restant égale (d) ou est unie au moins dans une section de courbure (1k,41) de la section de sertissage.

22. Procédé selon la revendication 21, dans lequel l'épaisseur essentiellement égale (d) s'étend également dans une section essentiellement cylindrique (1b) de la section de sertissage.

23. Procédé selon la revendication 21, dans lequel l'épaisseur essentiellement égale (d) du revêtement (44) s'étend également dans une section (1a) du crochet (1a, 1e) de l'enveloppe.

24. Enveloppe de boîte d'une taille ou d'une hauteur donnée (D1, H1) pour un récipient formé d'une enveloppe et d'un couvercle (2), qui sont raccordés l'un à l'autre par un sertissage; dans laquelle au moins une couche de revêtement (40, 39) est appliquée sur une surface interne (6, 6a) de l'enveloppe (1), l'enveloppe de la boîte formée de tôle présentant :
- une section de corps (9, 19),
- une section de fond (10, 11, 12),
- une section supérieure de bord (1v; 7) convenant à un sertissage sur la section de corps pour participer au moins partiellement au sertissage comme section de sertissage,
et dans laquelle il est prévu une épaisseur minimale s'étendant à plat (d0) de la couche de revêtement (39) sur la surface (6) de la section de corps et de la section de fond ainsi qu'une épaisseur minimale à plat (d) d'une couche de revêtement (40, 41, 42, 43, 44) le long d'une section de surface dans le section de sertissage (1a, 1b, 1k, 1v), cette dernière épaisseur minimale (d) étant supérieure à 8 µm, en particulier supérieure à 10 µm.

25. Enveloppe de boîte (1) selon la revendication 24, dans laquelle la couche de revêtement est constituée de vernis et la couche de vernis de la section de sertissage (7) possède une épaisseur, qui est en moyenne d'au moins 8 µm et l'épaisseur de la couche de vernis dans la section de sertissage est en moyenne 30 %, en particulier 40 % plus forte qu'une épaisseur moyenne de la couche de revêtement (40, 39) dans la section de corps (9, 19).

26. Enveloppe de boîte (1) selon la revendication 24, dans laquelle le section de sertissage présente une zone de collet (1a, 1k, 1e) et une section (1b) qui s'étend essentiellement de manière cylindrique.

27. Enveloppe de boîte (1) selon la revendication 24, dans laquelle l'enveloppe est une enveloppe déformée mécaniquement, en particulier un corps étiré, constitué d'une tôle d'une épaisseur inférieure à 0,25 mm.

28. Enveloppe de boîte (1) selon la revendication 27, dans laquelle l'enveloppe est l'enveloppe d'une boîte de boisson.

29. Enveloppe de boîte selon la revendication 24, avec un sertissage entre la section de corps (9) et la section de fond (10).

30. Récipient fermé à paroi mince en tôle métallique en taille ou en hauteur donnée (D1, H1) avec une boisson, dans lequel une enveloppe (1) et un couvercle (2) sont calés mécaniquement l'un avec l'autre via un sertissage,
dans lequel au moins une couche de revêtement (40, 39) est appliquée sur une surface (6, 6a) tournée essentiellement vers l'intérieur comme face interne de l'enveloppe (1), l'enveloppe de la boîte présentant :
- une section de corps (9, 19),
- une section de fond (10, 11, 12),
- une section supérieur de bord (1v; 7) participant au moins en partie au sertissage sur la section de corps,
et dans lequel sont prévues
i. une épaisseur minimale à plat (d0) de la couche de revêtement (40, 39) sur la face interne (6) de la section de corps et de la section de fond, et
ii. une épaisseur minimale à plat (d) d'une couche de revêtement (40, 41, 42, 43) le long d'un fragment de surface dans le sertissage (1a, 1b, 1k, 1v), cette dernière épaisseur minimale (d) étant supérieure à 8 µm, en particulier supérieure à 10 µm, et un couvercle de sertissage s'applique sur la section de bord.

31. Récipient fermé à paroi mince selon la revendication 30, dans lequel il est prévu au moins une zone de col (1d; 3) sur au moins une extrémité axiale de l'enveloppe en dessous de la section de sertissage, dans laquelle zone de col la zone de corps (1w, 9) s'amincit dans un section de transition par réduction du diamètre vers la section de sertissage (7).

32. Récipient fermé à paroi mince selon la revendication 30, dans lequel la couche de revêtement est un vernis, en particulier un vernis viscoélastique.

33. Récipient fermé à paroi mince selon la revendication 30, dans lequel la couche de revêtement (40), le long du fragment de surface, est au moins 30 % en particulier 40 %, plus épaisse que l'épaisseur minimale à plat de la couche de revêtement sur la face interne de la section de corps.
